# EUROPÄISCHE PATENTSCHRIFT

(11) **EP 1 033 436 B1**
(45) Veröffentlichungstag und Bekanntmachung des Hinweises auf die Patenterteilung: **11.01.2006**
(21) Anmeldenummer: 99118683.4
(22) Anmeldetag: 22.09.1999
(51) Int. Cl.: D21F 1/02

(54) **Verfahren und Vorrichtung zur Zudosierung eines fluiden Mediums in einen Suspensionsstrom eines Stoffauflaufes**
Method and device for addition of a fluid medium in the suspension flow in a headbox
Procédé et dispositif pour le dosage d'un milieu fluide dans l'écoulement d'une suspension dans une caisse de tête

(30) Priorität: 02.03.1999 DE 19908898
(43) Veröffentlichungstag der Anmeldung: 06.09.2000
(73) Patentinhaber: Voith Paper Patent GmbH, 89522 Heidenheim (DE)
(72) Erfinder: Ruf, Wolfgang, 89542 Herbrechtingen (DE); Loser, Hans, 89129 Langenau (DE); Lehleiter, Klaus, 89555 Steinheim (DE)

(56) Entgegenhaltungen:
- EP-A- 0 635 599
- DE-A- 19 632 673

## Beschreibung

Die Erfindung betrifft ein Verfahren zur Zudosierung eines fluiden Mediums in einen Stoffsuspensionsstrom eines Stoffauflaufes, wobei der Stoffsuspensionsstrom im Stoffauflauf über die Maschinenbreite verteilt, in eine Vielzahl von turbulenzerzeugenden Kanälen geleitet und zur Stoffauflaufdüse befördert wird. Weiterhin wird im Bereich der turbulenzerzeugenden Kanäle ein Gesamtdruckverlust ΔP_{ges} bewirkt, der aus zumindest einem Einlaufdruckverlust ΔP_{Einlauf} beim Eintritt in die Kanäle und einem Stufendruckverlust ΔP_{Stufe} durch mindestens eine Querschnittsveränderung innerhalb der Kanäle besteht. Außerdem erfolgt die Zudosierung des fluiden Mediums im Bereich mindestens eines der Kanäle zwischen Kanaleintritt und Kanalaustritt.

Die Erfindung betrifft auch einen Stoffauflauf einer Papier- oder Kartonmaschine mit mindestens einer maschinenbreiten Stoffsuspensionszuführung, mindestens einem Turbulenzerzeuger mit einer Vielzahl an suspensionsdurchflossenen Kanälen, einer Vielzahl von Zudosierstellen für ein fluides Medium im Bereich mindestens eines der Kanäle und einer anschließenden Stoffauflaufdüse.

Die oberbegriffbildende Offenlegungsschrift DE 35 14 554 Al zeigt in der Figur 6 einen Stoffauflauf mit einer maschinenbreiten Suspensionszuführung, einen Turbulenzerzeuger mit mehreren suspensionsdurchflossenen Kanälen, wobei die Kanäle eine Vielzahl von Zudosierstellen für ein fluides Medium in einem Teil der Kanäle aufweisen, und eine sich an den Turbulenzerzeuger anschließende Stoffauflaufdüse.

Entsprechend der Ausführung des Stoffauflaufes ist für den Fachmann auch ein Verfahren zur Zudosierung eines fluiden Mediums in einen Stoffsuspensionsstrom eines Stoffauflaufes offenbart, bei dem der Stoffsuspensionsstrom über die Maschinenbreite verteilt in eine Vielzahl von turbulenzerzeugenden Kanälen und durch diese zur Stoffauflaufdüse geleitet wird. Im Bereich der turbulenzerzeugenden Kanäle wird ein Gesamtdruckverlust erzeugt, der zumindest aus dem Einlaufdruckverlust in die Kanäle und den danach folgenden Stufendruckverlusten durch Querschnittsveränderung innerhalb der Kanäle entsteht. Die Zudosierung des fluiden Mediums erfolgt in einem Teil der Kanäle, zwischen Kanaleintritt und Kanalaustritt.

Sowohl bei diesem bekannten Stoffauflauf, als auch bei dem bekannten Verfahren entsteht der Hauptdruckverlust der turbulenzerzeugenden Kanäle im Eintrittbereich des Turbulenzeinsatzes, das heißt vor den Zudosierstellen für das fluide Medium. Durch diese Ausgestaltung ergeben sich bei der Zudosierung in die Kanäle Veränderungen im Durchsatz durch die Kanäle, so daß eine ungünstige Beeinflussung von Flächengewichtsquerprofil und Faserorientierungsquerprofil entsteht. Die zusätzlich dargestellte Lösung in der Figur 6 der oben genannten Offenlegungsschrift, bei der ein Fluid in den Querverteiler des Stoffauflaufes in der Nähe der Eintrittsöffnung eines Turbulenzrohres - also vor dem Ort des Hauptdruckverlustes - eingedüst wird, ist zwar vorteilhaft für den nur geringen Einfluß der Zudosierung auf den Gesamtdurchsatz der Turbulenzkanäle, birgt jedoch auf der anderen Seite den Nachteil in sich, daß keine eindeutige Zuordnung der zudosierten Flüssigkeit zu einem bestimmten Turbulenzkanal gegeben ist und die Wirkbreite der Zudosierung auch von der zudosierten Menge des Fluids abhängt.

Es ist Aufgabe der Erfindung ein Verfahren zur Zudosierung eines fluiden Mediums in einen Stoffsuspensionsstrom eines Stoffauflaufes im Bereich der turbulenzerzeugenden Kanäle anzugeben, bei dem die Zudosierung des fluiden Mediums möglichst geringe Einflüsse auf den Gesamtdurchsatz des jeweiligen Kanals ausübt. Ebenso ist es Aufgabe der Erfindung einen Stoffauflauf darzustellen, der zur Durchführung des erfindungsgemäßen Verfahrens geeignet ist.

Die Aufgabe wird durch die Merkmale des ersten Verfahrensanspruches und die Merkmale des ersten Vorrichtungsanspruches gelöst.

Die Erfinder haben erkannt, daß durch die bisherigen Ausführungen des Stoffauflaufes der grundsätzlich notwendige Druckverlust an einem Turbulenzeinsatz mit Turbulenzkanälen beziehungsweise Turbulenzrohren hauptsächlich durch den Einlaufdruckverlust am Übergang zwischen dem Querverteiler des Stoffauflaufes zum Turbulenzeinsatz entsteht. Da im nachgeschalteten Teil des Turbulenzeinsatzes nur noch ein geringer Druckgradient entsteht, wirken sich Zudosierungen in diesem Bereich intensiv und unerwünscht auf den Gesamtdurchsatz des jeweiligen Kanales aus. Die Lösung des oben angegebenen Problems besteht also darin, daß der Einlaufdruckverlust durch eine entsprechende Gestaltung des Turbulenzkanals im Anfangsbereich deutlich gegenüber dem im weiteren Verlauf des Kanales entstehenden Druckverlustes reduziert wird. Dadurch ergibt sich die Möglichkeit die Zudosierung im Kanal so anzuordnen, daß der hauptsächliche Druckverlust hinter die vereinigungsstelle des zudosierten Fluidstromes mit der Hauptsuspensionsströmung innerhalb des Kanales gelegt wird. Dies führt dazu, daß der Einfluß der zudosierten Menge Fluid zum Hauptstrom sich nur sehr gering auf den Gesamtdurchsatz auswirkt.

Demgemäß schlägt der Erfinder vor, das Verfahren zur Dosierung eines fluiden Mediums in einen Stoffsuspensionsstrom eines Stoffauflaufes zu verbessern, wobei der Stoffsuspensionsstrom im Stoffauflauf über die Maschinenbreite in eine Vielzahl von turbulenzerzeugenden Kanälen verteilt wird, die die Stoffsuspension zur Stoffauflaufdüse befördern, wobei im Bereich der turbulenzerzeugenden Kanäle ein Gesamtdruckverlust ΔP_{ges} bewirkt wird, der aus zumindest einem Einlaufdruckverlust ΔP_{Einlauf} beim Eintritt in die Kanäle und einem Stufendruckverlust ΔP_{stufe} durch mindestens eine der Querschnittsveränderung innerhalb der Kanäle entsteht, und wobei die Zudosierung des fluiden Mediums im Bereich mindestens eines der Kanäle zwischen Kanaleintritt und Kanalaustritt erfolgt. Die erfindungsgemäße Verbesserung besteht darin, daß mindestens 50% des Gesamtdruckverlustes ΔP_{ges} stromabwärts der Zudosierung des fluiden Mediums erzeugt wird. Vorzugsweise sollte der Anteil des Druckverlustes, der stromabwärts der Zudosierung des fluiden Mediums erzeugt wird, maximal 75% des Gesamtdruckverlustes ΔP_{ges} betragen.

Eine besonders bevorzugte Ausführungsform sieht vor, daß 50% - 60% des Gesamtdruckverlustes ΔP_{ges} stromabwärts der Zudosierung des fluiden Mediums erzeugt wird.

Durch diese Ausgestaltung des Stoffauflaufes wird einerseits erreicht, daß die Zudosierung von Fluiden, zum Beispiel von Verdünnungswasser, in den Turbulenzeinsatz eines Stoffauflaufes nur minimalste Änderungen bezüglich des örtlichen Gesamtdurchsatzes am Turbulenzeinsatz bewirken und andererseits aber auch eine klar definierte Wirkbreite der Zudosierung gegeben ist, die im Bereich normaler Regelgrößen nahezu unabhängig von der Menge des zudosierten Fluides ist.

Vorteilhaft ist es bei diesem erfindungsgemäßen Verfahren, wenn der Gesamtdruckverlust ΔP_{ges} 0,3 x 10⁵ Pa bis 8 x 10⁵ Pa beträgt, wobei ein Gesamtdruckverlust von 4 x 10⁵ Pa bis 8 x 10⁵ Pa bevorzugt wird. Durch diesen relativ hohen Gesamtdruckverlust wird eine weitere Reduktion der Beeinflussung des örtlichen Gesamtvolumenstromes bei unterschiedlicher Zudosierung erreicht.

Weiterhin ist es vorteilhaft, wenn der Einlaufdruckverlust ΔP_{Einlauf} durch die Verwendung eines Venturiquerschnittes im Kanal niedrig gehalten wird, da hierbei keine Ablösegebiete zu der Einströmung entstehen.

Eine weitere Möglichkeit der Beeinflussung der Druckverlustverteilung besteht darin, daß zur Erzeugung des Druckverlustes hinter die Zudosierung des fluiden Mediums eine Wellkontur im jeweiligen Kanal verwendet wird. Durch die Vielzahl der Wellen in der Wellkontur kann auf engstem Raum ein hoher Druckverlust mit einer gewünschten Turbulenzstruktur - das heißt Turbulenzen mit kleinen Wellenlängen - erzeugt werden.

Eine andere vorteilhafte Ausgestaltung des Verfahrens sieht vor, daß die Zudosierung des fluiden Mediums in mindestens einem Kanal entgegen der Hauptströmungsrichtung der Stoffsuspension erfolgt. Hierdurch wird eine optimale Vermischung des eingedüsten Fluides mit der Hauptströmung der Stoffsuspension erreicht.

Besonders günstig ist es, wenn die Zudosierung des fluiden Mediums in allen Kanälen des Turbulenzerzeugers oder zumindest gleichmäßig über die gesamte Bahnbreite verteilt erfolgt. Durch diese Ausführungsform ist es einfach möglich das Flächengewichtsquerprofil und/oder das Faserorientierungsquerprofil durch die Zudosierung, beispielsweise von Siebwasser oder einem sonstigen Fluid, dessen Konzentration sich vom maschinenbreit verteilten Stoffsuspensionsstrom unterscheidet, einzustellen. Bezüglich der Einflußmöglichkeiten auf das Faserorientierungsquerprofil, das Flächengewichtsquerprofil und auch das Flächengewichtsprofil in z-Richtung wird auf die Anmeldungen DE 44 22 907 und DE 196 32 673 A1 hingewiesen.

Der Erfindungsgedanke wird auch durch die Weiterentwicklung eines Stoffauflaufes einer Papier- oder Kartonmaschine mit mindestens einer maschinenbreiten Stoffsuspensionszuführung, mindestens einem Turbulenzerzeuger mit einer Vielzahl an suspensionsdurchflossenen Kanälen, einer Vielzahl von Zudosierstellen für ein fluides Medium im Bereich mindestens eines der Kanäle und einer anschließenden Stoffauflaufdüse verwirklicht, indem mindestens eines der Kanäle des Turbulenzerzeugers derart ausgestaltet ist, daß der Anteil des Strömungswiderstandes stromabwärts der Zudosierstelle mindestens 50% des Gesamtwiderstandes des Kanals beträgt.

Vorzugsweise sollte der Anteil des Strömungswiderstandes nach der Zudosierstelle maximal 75% des Gesamtwiderstandes des Kanals betragen, wobei eine Aufteilung der Widerstände vor und nach Zudosierstelle bevorzugt wird, bei dem 50% bis 60% des Gesamtwiderstandes stromabwärts der Zudosierstelle angeordnet sind.

Eine weitere Ausführung des erfindungsgemäßen Stoffauflaufes sieht vor, daß mindestens ein Kanal mit einer Zudosierstelle am Eintrittsbereich eine Fase aufweist. Die Fase hat eine Tiefe t im Bereich von 2 mm bis 10 mm, vorzugsweise im Bereich von 4 mm bis 6 mm, mit einem Fasenwinkel α zwischen 20° und 80°.

Andererseits besteht auch die Möglichkeit einen Kanal mit Zudosierstelle im Eintrittsbereich so auszugestalten, daß er die Kontur einer Venturidüse aufweist. Durch diese Ausgestaltung wird erreicht, daß der Eintritt der Strömung in den Turbulenzkanal möglichst widerstandsfrei verläuft, so daß die Hauptwiderstände hinter der Zudosierstelle des Turbulenzkanales angeordnet werden können.

Vorteilhaft ist auch ein erfindungsgemäßer Stoffauflauf, bei dem die Ausströmöffnung der Zudosierstelle entgegen der Hauptstromrichtung der Stoffsuspension im Kanal gerichtet ist. Hierdurch wird eine optimale Vermischung der zudosierten Flüssigkeit im Stoffsuspensionsstrom erreicht.

Vorteilhaft ist es außerdem, wenn alle Kanäle des Turbulenzerzeugers eine Zudosierstelle aufweisen, beziehungsweise wenn die Zudosierstellen gleichmäßig über die Maschinenbreite verteilt angeordnet sind. Hierdurch ergibt sich besonders einfach eine Einflußmöglichkeit auf das Faserorientierungsquerprofil und/oder das Flächengewichtsquerprofil beziehungsweise auch das jeweilige Profil in z-Richtung der erzeugten Faserstofflage.

Zusätzliche Merkmale und Vorteile der Erfindung ergeben sich aus der nachfolgenden Beschreibung bevorzugter Ausführungsbeispiele unter Bezugnahme auf die Zeichnungen.

Die Erfindung soll nachfolgend anhand der Zeichnungen näher erläutert werden. Es stellen dar:
- Figur 1:: Schematische Darstellung eines Ausschnittes aus dem erfindungsgemäßen Stoffauflauf im Bereich des Turbulenzerzeugers;
- Figur 2:: Turbulenzkanal mit Wellrohrkontur;
- Figur 3:: Turbulenzkanal mit Wellrohr und Diffusorbereich;
- Figur 4:: Turbulenzkanal mit Venturikontur;
- Figur 5:: Turbulenzkanal mit Ringspalt.

Die Figur 1 zeigt eine schematische Darstellung des Querschnittes eines Stoffauflaufes im Bereich eines Turbulenzkanals 1.

Der Turbulenzkanal 1 verbindet die maschinenbreite Stoffsuspensionsverteilung (linke Seite) mit der Stoffauflaufdüse (rechte Seite). Erfindungsgemäß weist der Turbulenzkanal auf der Eintrittsseite der Stoffsuspension eine starke Fase 4 auf, die den Einlaufdruckverlust an dieser Stelle vermindern soll. Danach folgt ein zylindrischer Teil des Kanals 1, in den eine Zudosieröffnung 3 mündet. Die Zudosieröffnung 3 wird über einen Zufuhrkanal 2 für das fluide Medium gespeist. Durch diese Zudosieröffnung 3 kann mehr oder weniger fluides Medium dem Stoffsuspensionsstrom im Stoffauflauf zugeführt werden. Die Hauptströmungsrichtung des Stoffsuspensionsstromes ist mit dem Pfeil 10 angegeben. Die Strömungsrichtung 11 des zudosierten Fluides verläuft im Anfangsbereich im wesentlichen senkrecht zur Hauptströmungsrichtung 10.

Anschließend an diese Zudosierstelle erfolgt eine konische Verengung 5 des Kanales, die in einen Bereich der stärksten Verengung 6 innerhalb der Kanales 1 übergeht. Im weiteren Strömungsverlauf erweitert sich der Kanal 1 konisch auf einen ersten Durchmesser, gefolgt von einem ersten Absatz 8 und einem zweiten Absatz 9, die jeweils den Querschnitt des Kanales 1 stufenförmig erweitern.

Durch diese Ausgestaltung des Kanales 1 und die Positionierung der Zudosieröffnung 3 wird erreicht, daß der hauptsächliche Druckverlust im Bereich der stärksten Verengung 6 stattfindet, der in Strömungsrichtung gesehen hinter der Zudosierstelle angeordnet ist. Dies bewirkt, daß der Einfluß der Zudosierung auf den gesamten Strömungsdurchsatz im Kanal 1 sehr gering ist, insbesondere daß nur geringste Schwankungen im Gesamtdurchsatz auftreten, wenn unterschiedliche Mengen fluiden Mediums zusätzlich in den Kanal 1 eingespeist werden.

Eine weitere Möglichkeit den Hauptdruckverlust hinter die Zudosierstelle in einem Kanal eines Turbulenzerzeugers zu verlegen ist in der Figur 2 dargestellt. Die Figur 2 zeigt ebenfalls einen Ausschnitt aus dem Turbulenzerzeuger eines Stoffauflaufes mit dem stoffsuspensionsführenden Kanal 1 und einer Zudosieröffnung 3 für ein fluides Medium in den Kanal 1. Im Eintrittsbereich ist der Kanal mit einer druckverlustmindernden Fase 4 ausgestattet, gefolgt von einem geraden Verlauf des Kanales 1, in den die Zudosieröffnung 3 mündet. Stromabwärts der Zudosieröffnung 3 geht der gerade Verlauf des Kanals 1 in eine Wellkontur über, durch die der hauptsächliche Druckverlust innerhalb des Kanales 1 entsteht. Anschließend an die Wellkontur findet ein erster Stufensprung 8 statt, dem ein im wesentlichen ungestörter, zylinderförmiger Verlauf des Kanals 1 folgt.

Auch durch diese Ausführungsform ist dafür gesorgt, daß der hauptsächliche Anteil des Gesamtdruckverlustes beziehungsweise Gesamtwiderstandes stromabwärts der Zudosierstelle für das fluide Medium stattfindet.

Die Figur 3 stellt eine Variante eines Kanales 1 dar, bei der die Zudosieröffnung 3 für das fluide Medium im Verlauf der stärksten Verengung 6 in den Kanal 1 mündet. Anschließend an diesen engsten Bereich des Kanales 1 folgt eine diffusorartige, konische Erweiterung 7 des Kanales 1 hin zu einer Wellkontur 12, die ohne Absatz in einen glattzylindrischen Abschnitt des Kanales 1 übergeht.

Die Figur 4 zeigt eine weitere Variante des erfindungsgemäß ausgestalteten Kanals 1 eines Stoffauflaufes. Der Eingangsbereich ist zur Widerstandsminderung mit einer Venturikontur 13 ausgestattet, die einen parabellähnlichen Verlauf aufweist und in einen glattzylindrischen Abschnitt übergeht, dessen Querschnitt größer als der Eingangsquerschnitt in die Venturiöffnung ist. In diesen glattzylindrischen Abschnitt 16 mündet die Zudosierungöffnung 3. Anschließend folgt eine konische Verengung 5, die in einen engsten zylindrischen Bereich 6 übergeht, gefolgt von einer konischen Erweiterung 7, der sich wiederum ein glattzylindrischer Bereich 16 mit relativ großem Querschnitt anschließt.

Auch durch diese Ausführungsform wird der Hauptwiderstand beziehungsweise Hauptdruckverlust hinter die Zudosierstelle für das fluide Medium verschoben.

Figur 5 zeigt eine weitere Variante der Ausführung der Zudosierstelle in dem erfindungsgemäßen Kanal 1 des Turbulenzerzeugers eines Stoffauflaufes. Bei dieser Ausführungsform wird ein relativ enger, zylindrischer Bereich 6 nochmals durch einen Ringspalt 14 verengt, der mit der Zudosieröffnung 3 für die Zudosierung eines fluiden Mediums in Verbindung steht. Die kanalseitige Öffnung des Ringspaltes 14 ist der Hauptströmungsrichtung 10 der durch den Kanal 1 durchgeleiteten Stoffsuspension entgegen gerichtet. Der Ringspalt 14 selbst bildet die engste Stelle im gesamten Kanal 1, so daß auch hier der größte Teil des Strömungswiderstandes und damit des Druckverlustes hinter der Zudosierstelle für das fluide Medium angeordnet ist.

Im weiteren Strömungsverlauf dieser Ausführungsform befinden sich ausschließlich stufenförmige Absätze, die zusätzliche Druckverluste erzeugen.

Es wird insbesondere darauf hingewiesen, daß die in der Figur 5 dargestellt Form der Eindüsung des fluiden Mediums in den Kanal des Turbulenzerzeugers auch bei allen anderen gezeigten Darstellung verwendet werden kann.

Insgesamt wird durch die erfindungsgemäße Ausführung des Stoffauflaufes, beziehungsweise durch die Durchführung des erfindungsgemäßen Verfahrens in den gezeigten Stoffauflauf erreicht, daß der Gesamtdurchsatz durch einen Kanal des Turbulenzeinsatzes weitestgehend unabhängig von der zudosierten Menge des fluiden Mediums bleibt und damit kaum einen Einfluß auf das Faserorientierungsquerprofil oder das Flächengewichtsquerprofil ausübt.

### Bezugszeichenliste

- 1: Kanal
- 2: Zufuhrkanal für fluides Medium
- 3: Zudosieröffnung
- 4: Fase
- 5: konische Verengung
- 6: zylindrischer Bereich
- 7: konische Erweiterung
- 8: 1. Absatz
- 9: 2. Absatz
- 10: Hauptströmungsrichtung
- 11: Strömungsrichtung des zudosierten Fluids
- 12: Wellkontur
- 13: Venturikontur
- 14: Ringspalt
- 15: 3. Absatz
- 16: glattzylindrische Abschnitt

- t: Fasentiefe
- α: Fasenwinkel

## Patentansprüche

1. Verfahren zur Zudosierung eines fluiden Mediums in einen Stoffsuspensionsstrom eines Stoffauflaufes mit den folgenden Merkmalen:
der Stoffsuspensionsstrom wird im Stoffauflauf über die Maschinenbreite verteilt, in eine Vielzahl von turbulenzerzeugenden Kanälen (1) geleitet und zur Stoffauflaufdüse befördert, wobei
im Bereich der turbulenzerzeugenden Kanäle (1) ein Gesamtdruckverlust ΔP_{ges} bewirkt wird, der aus zumindest einem Einlaufdruckverlust ΔP_{Einlauf} beim Eintritt in die Kanäle und einem Stufendruckverlust ΔP_{Stufe} durch mindestens eine Querschnittsveränderung (5, 7, 8, 9) innerhalb der Kanäle besteht, und
die Zudosierung des fluiden Mediums im Bereich mindestens eines der Kanäle (1) zwischen Kanaleintritt und Kanalaustritt erfolgt,
**dadurch gekennzeichnet, daß**
mindestens 50% des Gesamtdruckverlustes ΔP_{ges} stromabwärts der Zudosierung des fluiden Mediums erzeugt wird.

2. Verfahren gemäß dem vorstehenden Anspruch, **dadurch gekennzeichnet, daß** maximal 75% des Gesamtdruckverlustes ΔP_{ges} stromabwärts der Zudosierung des fluiden Mediums erzeugt wird.

3. Verfahren gemäß einem der vorstehenden Ansprüche, **dadurch gekennzeichnet, daß** 50% - 60% des Gesamtdruckverlustes ΔP_{ges} stromabwärts der Zudosierung des fluiden Mediums erzeugt wird.

4. Verfahren gemäß einem der vorstehenden Ansprüche, **dadurch gekennzeichnet, daß** ein Gesamtdruckverlust ΔP_{ges} von 0,3 x 10⁵ Pa bis 8 x 10⁵ Pa, vorzugsweise 4 x 10⁵ Pa bis 8 x 10⁵ Pa erzeugt wird.

5. Verfahren gemäß einem der vorstehenden Ansprüche, **dadurch gekennzeichnet, daß** der Einlaufdruckverlust ΔP_{Einlauf} durch die Verwendung eines Venturiquerschnittes (13) im Kanal niedrig gehalten wird.

6. Verfahren gemäß einem der vorstehenden Ansprüche, **dadurch gekennzeichnet, daß** zur Erzeugung des Druckverlustes hinter die Zudosierung des fluiden Mediums eine Wellkontur (12) verwendet wird.

7. Verfahren gemäß einem der vorstehenden Ansprüche, **dadurch gekennzeichnet, daß** die Zudosierung des fluiden Mediums in mindestens einem Kanal (1) entgegen der Hauptströmungsrichtung (10) der Stoffsuspension erfolgt.

8. Verfahren gemäß einem der vorstehenden Ansprüche, **dadurch gekennzeichnet, daß** die Zudosierung des fluiden Mediums in allen Kanälen (1) oder zumindest gleichmäßig über die gesamte Bahnbreite verteilt erfolgt.

9. Verfahren gemäß einem der vorstehenden Ansprüche, **dadurch gekennzeichnet, daß** durch die Zudosierung des fluiden Mediums das Flächengewichtsquerprofil und/oder das Faserorientierungsquerprofil der hergestellten Bahn eingestellt wird.

10. Stoffauflauf einer Papier- oder Kartonmaschine mit:
mindestens einer maschinenbreiten
Stoffsuspensionszuführung,
mindestens einem Turbulenzerzeuger mit einer Vielzahl an suspensionsdurchflossenen Kanälen,
einer Vielzahl von Zudosierstellen für ein fluides Medium im Bereich mindestens eines der Kanäle (1) und
einer anschließenden Stoffauflaufdüse,
**dadurch gekennzeichnet, daß**
der Anteil des Strömungswiderstandes mindestens eines der Kanäle mit Zudosierstelle nach der Zudosierstelle mindestens 50% des Gesamtwiderstandes des Kanals beträgt.

11. Stoffauflauf gemäß dem vorstehenden Anspruch 10, **dadurch gekennzeichnet, daß** der Anteil des Strömungswiderstandes des mindestens einen Kanales (1) mit Zudosierstelle nach der Zudosierstelle maximal 75% des Gesamtwiderstandes des Kanals (1) beträgt.

12. Stoffauflauf gemäß einem der vorstehenden Ansprüche 10-11, **dadurch gekennzeichnet, daß** der Anteil des Strömungswiderstandes des mindestens einen Kanales (1) mit Zudosierstelle nach der Zudosierstelle 50% bis 60% des Gesamtwiderstandes des Kanals beträgt.

13. Stoffauflauf gemäß einem der vorstehenden Ansprüche 10-12, **dadurch gekennzeichnet, daß** der mindestens eine Kanal mit Zudosierstelle am Eintrittsbereich eine Fase von mindestens aufweist, die eine Tiefe t im Bereich von 2 mm bis 10 mm, vorzugsweise im Bereich von 4 mm bis 6 mm, mit einem Fasenwinkel α zwischen 20° und 80° hat.

14. Stoffauflauf gemäß einem der vorstehenden Ansprüche 10-13, **dadurch gekennzeichnet, daß** der mindestens eine Kanal mit Zudosierstelle am Eintrittsbereich die Kontur (13) einer Venturidüse aufweist.

15. Stoffauflauf gemäß einem der vorstehenden Ansprüche 10-14, **dadurch gekennzeichnet, daß** der mindestens eine Kanal mit Zudosierstelle stromabwärts der Zudosierstelle eine Wellkontur (12) aufweist.

16. Stoffauflauf gemäß einem der vorstehenden Ansprüche 10-15, **dadurch gekennzeichnet, daß** die Ausströmöffnung (3) der Zudosierstelle entgegen der Hauptstromrichtung der Stoffsuspension im Kanal gerichtet ist.

17. Stoffauflauf gemäß einem der vorstehenden Ansprüche 10-16, **dadurch gekennzeichnet, daß** alle Kanäle eine Zudosierstelle aufweisen.

18. Stoffauflauf gemäß einem der vorstehenden Ansprüche 10-17, **dadurch gekennzeichnet, daß** die Zudosierstellen gleichmäßig über die Maschinenbreite verteilt angeordnet sind.

## Claims

1. Method for metering a fluid medium into a stock suspension stream of a headbox, having the following features:
the stock suspension stream is distributed over the machine width in the headbox, led into a large number of turbulence-generating channels (1) and conveyed to the headbox nozzle,
in the region of the turbulence-generating channels (1), a total pressure loss ΔPₜₒₜ being effected which consists of at least one inlet pressure loss ΔPᵢₙₗₑₜ at the inlet into the channels and a step pressure loss ΔPₛₜₑₚ as a result of at least one cross-sectional change (5, 7, 8, 9) within the channels, and
the metering of the fluid medium being carried out in the region of at least one of the channels (1), between channel inlet and channel outlet,
**characterized in that**
at least 50% of the total pressure loss ΔPₜₒₜ is generated downstream of the metering of the fluid medium.

2. Method according to the preceding claim, **characterized in that** a maximum of 75% of the total pressure loss ΔPₜₒₜ is generated downstream of the metering of the fluid medium.

3. Method according to one of the preceding claims, **characterized in that** 50% - 60% of the total pressure loss ΔPₜₒₜ is generated downstream of the metering of the fluid medium.

4. Method according to one of the preceding claims, **characterized in that** a total pressure loss ΔPₜₒₜ of 0.3 x 10⁵ Pa to 8 x 10⁵ Pa, preferably 4 x 10⁵ Pa to 8 x 10⁵ Pa, is generated.

5. Method according to one of the preceding claims, **characterized in that** the inlet pressure loss ΔPᵢₙₗₑₜ is kept low by the use of a Venturi cross section (13) in the channel.

6. Method according to one of the preceding claims, **characterized in that**, in order to generate the pressure loss after the metering of the fluid medium, a corrugated contour (12) is used.

7. Method according to one of the preceding claims, **characterized in that** the metering of the fluid medium in at least one channel (1) is carried out counter to the main flow direction (10) of the stock suspension.

8. Method according to one of the preceding claims, **characterized in that** the metering of the fluid medium is carried out in all the channels (1) or at least distributed uniformly over the entire web width.

9. Method according to one of the preceding claims, **characterized in that**, by means of the metering of the fluid medium, the transverse grammage profile and/or the transverse fibre orientation profile of the web produced is adjusted.

10. Headbox for a paper or board machine, comprising:
at least one machine-width stock suspension feed,
at least one turbulence generator having a large number of channels through which suspension flows,
a large number of metering points for a fluid medium in the region of at least one of the channels (1) and a subsequent headbox nozzle,
**characterized in that**
the proportion of the flow resistance after the metering point of at least one of the channels with metering point is at least 50% of the total resistance of the channel.

11. Headbox according to the preceding Claim 10, **characterized in that** the proportion of the flow resistance after the metering point of the at least one channel (1) with metering point is a maximum of 75% of the total resistance of the channel (1).

12. Headbox according to one of the preceding Claims 10-11, **characterized in that** the proportion of the flow resistance after the metering point of the at least one channel (1) with metering point is 50% to 60% of the total resistance of the channel.

13. Headbox according to one of the preceding Claims 10-12, **characterized in that** the at least one channel with metering point has in the inlet region at least one chamfer which has a depth t in the range from 2 mm to 10 mm, preferably in the range from 4 mm to 6 mm, with a chamfer angle α between 20° and 80°.

14. Headbox according to one of the preceding Claims 10-13, **characterized in that** the at least one channel with metering point has the contour (13) of a Venturi nozzle in the inlet region.

15. Headbox according to one of the preceding Claims 10-14, **characterized in that** the at least one channel with metering point has a corrugated contour (12) downstream of the metering point.

16. Headbox according to one of the preceding Claims 10-15, **characterized in that** the discharge opening (3) of the metering point is oriented counter to the main flow direction of the stock suspension in the channel.

17. Headbox according to one of the preceding Claims 10-16, **characterized in that** all the channels have a metering point.

18. Headbox according to one of the preceding Claims 10-17, **characterized in that** the metering points are arranged distributed uniformly over the machine width.

## Revendications

1. Procédé de dosage d'un milieu fluide dans un courant de suspension de matière d'une caisse de tête ayant les caractéristiques suivantes :
le courant de suspension de matière est réparti dans la caisse de tête sur toute la largeur de la machine, est guidé dans une pluralité de canaux (1) produisant des turbulences et est acheminé à la buse de la caisse de tête,
une perte de pression totale ΔP_{gaz} étant occasionnée dans la région des canaux (1) produisant des turbulences, laquelle est constituée d'au moins une perte de pression d'entrée ΔP_{entrée} à l'entrée dans les canaux et d'une perte de pression de gradin ΔP_{gradin} par au moins une modification de la section transversale (5, 7, 8, 9) à l'intérieur des canaux, et
le dosage du milieu fluide ayant lieu dans la région d'au moins l'un des canaux (1) entre l'entrée du canal et la sortie du canal,
**caractérisé en ce que**
au moins 50% de la perte de pression totale ΔP_{gaz} est produite en aval du dosage du milieu fluide.

2. Procédé selon la revendication précédente, **caractérisé en ce qu'**au maximum 75% de la perte de pression totale ΔP_{gaz} est produite en aval du dosage du milieu fluide.

3. Procédé selon l'une quelconque des revendications précédentes, **caractérisé en ce que** de 50% à 60% de la perte de pression totale ΔP_{gaz} est produite en aval du dosage du milieu fluide.

4. Procédé selon l'une quelconque des revendications précédentes, **caractérisé en ce qu'**une perte de pression totale ΔP_{gaz} de 0,3 x 10⁵ Pa à 8 x 10⁵ Pa, de préférence de 4 x 10⁵ Pa à 8 x 10⁵ Pa est produite.

5. Procédé selon l'une quelconque des revendications précédentes, **caractérisé en ce que** la perte de pression d'entrée ΔP_{entrée} est maintenue faible par l'utilisation d'une section transversale de type venturi (13) dans le canal.

6. Procédé selon l'une quelconque des revendications précédentes, **caractérisé en ce que** pour produire la perte de pression derrière le dosage du milieu fluide, on utilise un contour ondulé (12).

7. Procédé selon l'une quelconque des revendications précédentes, **caractérisé en ce que** le dosage du milieu fluide s'effectue dans au moins un canal (1) à l'encontre du sens d'écoulement principal (10) de la suspension de matière.

8. Procédé selon l'une quelconque des revendications précédentes, **caractérisé en ce que** le dosage du milieu fluide s'effectue dans tous les canaux (1) ou au moins de façon répartie uniformément sur toute la largeur de la bande.

9. Procédé selon l'une quelconque des revendications précédentes, **caractérisé en ce que** grâce au dosage du milieu fluide, on ajuste le profil transversal de grammage et/ou le profil transversal d'orientation des fibres de la bande produite.

10. Caisse de tête d'une machine à papier ou à carton, comprenant :
au moins un apport de suspension de matière de la largeur de la machine,
au moins un générateur de turbulences avec une pluralité de canaux parcourus par la suspension,
une pluralité de points de dosage pour un milieu fluide dans la région d'au moins l'un des canaux (1) et d'une buse de caisse de tête s'y raccordant,
**caractérisée en ce que**
la proportion de résistance à l'écoulement d'au moins l'un des canaux avec un point de dosage vaut au moins 50% de la résistance totale du canal après le point de dosage.

11. Caisse de tête selon la revendication précédente 10, **caractérisée en ce que** la proportion de la résistance d'écoulement de l'au moins un canal (1) avec un point de dosage vaut au maximum 75% de la résistance totale du canal (1) après le point de dosage.

12. Caisse de tête selon l'une quelconque des revendications précédentes 10 à 11, **caractérisée en ce que** la proportion de la résistance d'écoulement de l'au moins un canal (1) avec un point de dosage vaut de 50% à 60% de la résistance totale du canal après le point de dosage.

13. Caisse de tête selon l'une quelconque des revendications précédentes 10 à 12, **caractérisée en ce que** l'au moins un canal avec un point de dosage présente au niveau de la région d'entrée au moins un biseau qui présente une profondeur t dans la plage de 2 mm à 10 mm, de préférence dans la plage de 4 mm à 6 mm, avec un angle de biseau α compris entre 20° et 80°.

14. Caisse de tête selon l'une quelconque des revendications précédentes 10 à 13, **caractérisée en ce que** l'au moins un canal avec un point de dosage présente au niveau de la région d'entrée le contour (13) d'une buse venturi.

15. Caisse de tête selon l'une quelconque des revendications précédentes 10 à 14, **caractérisée en ce que** l'au moins un canal avec un point de dosage présente en aval du point de dosage un contour ondulé (12).

16. Caisse de tête selon l'une quelconque des revendications précédentes 10 à 15, **caractérisée en ce que** l'ouverture de sortie (3) du point de dosage est orientée à l'encontre du sens d'écoulement principal de la suspension de matière dans le canal.

17. Caisse de tête selon l'une quelconque des revendications précédentes 10 à 16, **caractérisée en ce que** tous les canaux présentent un point de dosage.

18. Caisse de tête selon l'une quelconque des revendications précédentes 10 à 17, **caractérisée en ce que** les points de dosage sont répartis uniformément sur toute la largeur de la machine.
